# EUROPÄISCHE PATENTSCHRIFT

(11) **EP 0 413 082 B1**
(45) Veröffentlichungstag und Bekanntmachung des Hinweises auf die Patenterteilung: **16.03.1994**
(21) Anmeldenummer: 90102632.8
(22) Anmeldetag: 10.02.1990
(51) Int. Cl.: F02D 11/10

(54) **Lastverstelleinrichtung**
Load control apparatus
Dispositif de réglage de charge

(30) Priorität: 16.08.1989 DE 3927043
(43) Veröffentlichungstag der Anmeldung: 20.02.1991
(73) Patentinhaber: VDO Adolf Schindling AG, D-60487 Frankfurt (DE)
(72) Erfinder: Westenberger, Helmut, D-6238 Hofheim/Ts (DE)
(74) Vertreter: Klein, Thomas, Dipl.-Ing. (FH)

(56) Entgegenhaltungen:
- EP-A- 378 737
- EP-A- 0 208 222
- DE-A- 3 641 244
- GB-A- 2 113 298
- US-A- 4 526 060
- US-A- 4 829 959
- PATENT ABSTRACTS OF JAPAN vol. 8, no. 244 (M-337) 09 November 1984,& JP-A-59 122742 (MAZDA K.K.) 16 Juli 1984

## Beschreibung

Die Erfindung bezieht sich auf eine Einrichtung zur Verstellung eines die Leistung einer Brennkraftmaschine bestimmenden Stellglieds gemäß oberbegriff des Anspruchs 1.

Eine derartige Lastverstelleinrichtung ist aus der EP-A-378 737 bekannt. Sie eignet sich in Verbindung mit einem Vergaser oder einer Einspritzpumpe zu einer optimalen Regelung einer Brennkraftmaschine über den gesamten Lastbereich von Leerlauf (LL) bis Vollast (VL). Insbesondere zur Regelung des Leerlaufbetriebs ist sie bestens geeignet. Dabei muß - bei völlig entlastetem Fahrpedal - eine Anpassung der bereitgestellten Leistung an den unter Umständen stark schwankenden Leistungsbedarf sichergestellt werden. Statt einer fixen Leerlaufstellung, die durch einen festen Anschlag des Fahrpedals vorgegeben ist, kann das Stellglied mittels des elektrischen Stellantriebs zwischen einer Stellung für kleinste Leerlaufleistung (LLₘᵢₙ) und einer Stellung für größte Leerlaufleistung (LLₘₐₓ) unabhängig von dem am Leerlaufanschlag anliegenden Fahrpedal verstellt werden. Bei Ausfall der elektronischen Regelung oder des elektrischen Stellantriebs wird das Stellglied automatisch in eine Zwischenstellung zwischen LLₘᵢₙ und LLₘₐₓ gebracht, die mit Leerlaufnotstellung bezeichnet wird und so gewählt ist, daß die Leistung der Brennkraftmaschine für alle wesentlichen Verbraucher im Leerlaufbetrieb ausreicht. Die sonst übliche brennstoffsparende Anpassung der Leistung an den unter Umständen viel niedriger liegenden Bedarf ist dann allerdings nicht mehr möglich.

Bei dieser bekannten Lastverstelleinrichtung können die genannten Vorteile jedoch nur mit einem vergleichsweisen großen und aufwendigen Stellantrieb erreicht werden. Die Notlauffeder (20) muß so ausgelegt werden, daß sie das Stellglied (9) aus der Position LLₘᵢₙ gegen die Kraft der Feder (12, 12a) und gegen alle sonstigen Widerstände sicher bis in die Notlaufstellung verschieben kann. Wegen der in Öffnungsrichtung des Stellglieds (9) wirkenden Notlauffeder (20) muß der Stellantrieb (14) für beide Drehrichtungen ansteuerbar sein, wobei eine Drehrichtungsumkehr möglichst spielfrei erfolgen soll, um die exakte Regelung der Brennkraftmaschine nicht zu gefährden. Die selbständige Leerlaufregelung soll selbstverständlich möglichst genau am Bedarf orientiert sein und darf keine Unstetigkeiten aufweisen.

Der Erfindung liegt die Aufgabe zugrunde, die bekannte Lastverstelleinrichtung hinsichtlich Bauaufwand und Platzbedarf zu verbessern und eine sichere und exakte Regelung der Brennkraftmaschine über den gesamten Leerlaufbereich zu gewährleisten.

Diese Aufgabe wird dadurch gelöst, daß
- zwischen dem zweiten Steuerelementteil und dem Stellantrieb ein Übersetzungsgetriebe vorgesehen ist,
- das zweite Steuerelementteil mittels einer über den gesamten Leerlaufbereich in Schließrichtung des Stellglieds wirkenden Hilfsfeder vorgespannt ist und
- die Federkraft der Notlauffeder größer ist als die Summe der Federkräfte der Rückstellfeder und der Hilfsfeder.

Vorteilhafte Weiterbildungen und Ausgestaltungen des Erfindungsgedankens sind in den Unteransprüchen 2 bis 8 beschrieben.

Durch die Zwischenschaltung des Getriebes kann ein wesentlich kleinerer Stellantrieb gewählt werden, der bei einem Untersetzungsverhältnis von z. B. 100 und bei einem Stellbereich von 8 Grad zwischen LLₘᵢₙ und LLₘₐₓ einen Gesamtdrehwinkel von 800 Grad hat, für die eine exakte Ansteuerung wesentlich besser zu handhaben ist als bei einem Direktantrieb mit nur 8 Winkelgrad. Außerdem ist es jetzt möglich, die insgesamt für den Leerlaufbereich benötigte, inSchließrichtung des Stellgliedes wirkende Rückstellkraft auf zwei Federn aufzuteilen und die separat auf das Stellelementteil 8b wirkende Feder an der Getriebeantriebswelle angreifen zu lassen, wo ein im Verhältnis der Untersetzung kleineres Rückstellmoment erforderlich ist als direkt am Stellglied. Dieses Rückstellmoment kann selbstverständlich mit einer wesentlich schwächeren Feder bereitgestellt werden als mit einer Feder, die an der Getriebeabtriebsseite angreifen würde.

Weitere Einzelheiten und Vorteile werden anhand der Fig. 1 und 2 näher erläutert.
Es zeigen.
- Fig. 1: ein Blockschaltbild der erfindungsgemäßen Lastverstelleinrichtung in der Funktion der Leerlaufregelung, dargestellt in der Notlaufposition, und
- Fig. 2: einen prinzipiellen Aufbau einer solchen Lastverstelleinrichtung mit einem Stellglied in Form einer Drosselklappe.

In der Fig. 1 ist ein Fahrpedal 1 gezeigt, mit dem ein Hebel 2 zwischen einem Leerlaufanschlag LL und einem Vollastanschlag VL verschiebbar ist. Der Hebel 2 vermag über einen Gaszug 3 einen zwischen einem weiteren Leerlaufanschlag LL und einem weiteren Vollastanschlag VL bewegbaren Mitnehmer 4 in Richtung des diesem zugeordneten Vollastanschlages VL zu verschieben und ist mittels einer am Gaszug 3 angreifenden Rückzugfeder 5 in Leerlaufrichtung vorgespannt. Zwei am Mitnehmer 4 angreifende Rückstellfedern 6a und 6b spannen diesen in Leerlaufrichtung vor, wobei die beiden Federn 6a und 6b so ausgelegt sind, das sie redundante Auswirkungen auf den Rückstellantrieb besitzen und jede einzelne von ihnen in der Lage ist, die Kräfte aufzubringen, um den Mitnehmer 4, selbst bei Berücksichtigung der auf diesen einwirkenden systemimmanenten Gegenkräfte, in dessen LL-Stellung zu überführen. Bei nicht beaufschlagtem Gaszug 3 liegt der Mitnehmer 4 somit an dem diesem zugeordneten Leerlaufanschlag LL an. Der Mitnehmer 4 kann gleichfalls einen Automatikzug 7 eines nicht näher dargestellten automatischen Getriebes verschieben.

Der Mitnehmer 4 wirkt unmittelbar mit einem ersten Steuerelementteil 8a zusammen, das dem Verstellen eines als Drosselklappe 9 augebildeten Stellgliedes der Brennkraftmaschine dient. Im Detail ist das dem Mitnehmer 4 zugewandte Ende des ersten Steuerelementteils 8a mit einer Ausnehmung 10 versehen, die ein Ansatz 11 des Mitnehmers 4 hintergreift. Zwischen dem Steuerelementteil 8a und einem ortsfesten Punkt 29 ist eine Leerlauffeder 12a angeordnet, die das Steuerelementteil 8a in Leerlaufrichtung über den gesamten Leerlaufregelbereich (LLₘᵢₙ bis LLₘₐₓ) beaufschlagt. Bei einer minimalen Leerlaufstellung des ersten Steuerelementteils 8a liegt dieses am Ansatz 11 des Mitnehmers 4 an, ferner bei einer Bewegung des Mitnehmers 4 über das Fahrpedal 1 außerhalb des Leerlaufregelbereiches, d. h. im Teillast-/Vollastbetrieb, so daß in diesem Fall das auf das Stellglied 9 einwirkende erste Steuerelementteil 8a entsprechend der Bewegung des Mitnehmers 4 verstellt wird.

Die erfindungsgemäße Lastverstelleinrichtung weist neben dem ersten Steuerelementteil 8a ein zweites Steuerelementteil 8b auf, das mit einem Elektromotor 14 verbunden ist. Innerhalb des zweiten Steuerelementteiles 8b erfolgt mittels in ihrem Aufbau noch näher zu beschreibende Drehmomentwandler 30a und 30b eine Übersetzung der stellmotorseitigen Bewegung. Zwischen dem Drehmomentwandler 30b und dem Elektromotor 14 greift mit einem Ende eine Hilfsfeder 31 am zweiten Steuerelementteil 8b an, deren anderes Ende mit einem weiteren ortsfesten Punkt 32 verbunden ist. Die Hilfsfeder 31 spannt das zweite Steuerelementteil 8b in Richtung minimaler Leerlaufstellung über den gesamten Leeraufregelbereich vor.

Um die beiden Steuerelementteile 8a und 8b mechanisch miteinander kuppeln zu können, weist das zweite Steuerelement teil 8b einen Ansatz 15 auf, wobei das erste Steuerelement 8a auf der der maximalen Leerlaufstellung zugewandten Seite des Ansatzes 15 in dessen Stellweg und damit den Stellweg des zweiten Steuerelementteiles 8b ragt, eine Bewegung des zweiten Steuerelementteiles 8b in LLₘₐₓ - respektive Vollastrichtung bzw. LLₘᵢₙ-Richtung führt damit zur Anlage des Ansatzes 15 am ersten Steuerelementteil 8a, das dann mittels des Elektromotors 14 entgegen der Kraft der Feder 12a in Richtung der maximalen Leerlaufstellung bzw. entgegen der Kraft einer Notlauffeder 20 aber einen Stößel 23 gegen einen Anschlag 22 in die LLₘᵢₙ -Stellung verschoben werden kann. Wie der Darstellung der Fig. 1 zu entnehmen ist, wird der Verstellweg des zweiten Steuerelementteils 8b und damit auch der Verstellweg des ersten Steuerelementteiles 8a in Richtung der maximalen Leerlaufstellung durch einen in den Weg des zweiten Steuerelementteiles 8b bei der Position des maximalen Leerlaufes LLₘₐₓ ragenden Anschlag 16 begrenzt. Eine Begrenzung des zweiten Steuerelementteils 8b in der Position der minimalen Leerlaufstellung ist nicht erforderlich, da entweder das erste Steuerelementteil 8a in dieser Position am Ansatz 11 des Mitnehmers 4 anliegt oder das zweite Steuerelementteil 8b an einer stationären Hülse 21 zur Begrenzung kommt.

Die Regelung der erfindungsgemäßen Lastverstelleinrichtung erfolgt mittels einer elektronischen Regeleinrichtung 17. Mit dieser wirkt eine dem zweiten Steuerelementteil 8b zugeordnete, die jeweilige Position des ersten Steuerelementteiles 8a ermittelnde, zwischen den beiden Drehmomentwandlern 30a und 30b angeordnete Istwerterfassungseinrichtung 18 für den Leerlaufbereich zusammen. Von der elektronischen Regeleinrichtung 17 werden darüber hinaus Signale erfaßt, die von einem Leerlaufkontakt 19 ausgehen, der immer dann aktiviert wird, wenn der Mitnehmer 4 an dem diesem zugeordneten Leerlaufanschlag LL anliegt. Überdies werden externe Zustandsgrößen betreffend die Brennkraftmaschine oder allgemein betreffend das mit dieser ausgerüstete Kraftfahrzeug in die Regelelektronik 17 eingegeben und von dieser abgerufen sowie von der Regelelektronik zu dem auf das zweite Steuerelementteil 8b einwirkenden Elektromotor 14 transferiert. Die elektronische Regeleinrichtung 17 dient somit im Zusammenwirken der Istwerterfassungseinrichtung 18 und dem Leerlaufkontakt 19 sowie den externen Bezugsgrößen dem Zweck, eine Sicherheitslogik betreffend die Steuerung von erstem und zweitem Steuerelementteil 8a und 8b sowie Mitnehmer 4 aufzubauen. Befindet sich der mit dem Fahrpedal 1 zusammenwirkende Hebel 2 in seiner Leerlaufstellung LL und damit auch der Mitnehmer 4 am Leerlaufanschlag LL, erfolgt die Kontaktierung des Leerlaufkontaktes 19. Bei Vorliegen von Plausibilitätsbedingungen wird über die elektronische Regeleinrichtung 17 der Elektromotor 14 aktiviert, womit das Stellglied 9, wie von der Regelelektronik 17 gewünscht, im Leeerlaufbereich zwischen der minimalen und einer maximalen Leerlaufstellung geregelt wird. Plausibilitätsbedingungen werden dabei unter anderem mittels der Istwerterfassungseinrichtung 18 verifiziert, mit der der gesamte Leerlaufregelungsbereich der Brennkraftmaschine darstellbar ist. Sollte die elektronische Regeleinrichtung 17 oder der Elektromotor 14 spannungslos sein, bewirkt die in Richtung der maximalen Leerlaufstellung vorgespannte, wegbegrenzte Notlauffeder 20 die Überführung des zweiten Steuerelementteils 8b in die Leerlaufnotstellung LL_{Not}. Um derartiges bewirken zu können, muß die Kraft der Notlauffeder 20 so groß sein, daß sie nicht nur die Kraft der Leerlauffeder 12a, sondern darüber hinaus auch noch die der Hilfsfeder 31 und die auf die Drosselklappe 9 in Schließrichtung einwirkenden Unterdruckkräfte im Saugrohr überwindet, da überlicherweise die Drosselklappe außermittig gelagert ist, so daß ein Unterdruck die Drosselklappe immer in Schließrichtung belastet. Bei einer Bewegung des zweiten Steuerelementteiles 8b mittels des Elektromotors 14 in Richtung der minimalen Leerlaufstellung erfolgt umgekehrt eine Vorspannung der Notlauffeder 20.

Für den Fall, daß nach dem Loslassen des Fahrpedals 1 sich der Mitnehmer 4 nicht in Richtung Leerlauf verschieben lassen sollte, ist am Fahrpedal 1 ein Kontaktschalter 24 vorgesehen, durch den ein solcher Mißstand feststellbar ist.

Durch die Umrahmung 28 in der Fig. 1 ist verdeutlicht, daß die von dieser umschlossenen Teile eine Baueinheit bilden. Die zusätzliche gestrichelte Umrahmung 28a soll verdeutlichen, daß auch der durch die Federn 6a und 6b dargestellte Rückstellantrieb des Mitnehmers 4 Bestandteil der Baueinheit sein kann.

Fig. 2 verdeutlicht das Zusammenwirken von Mitnehmer 4 und den beiden Steuerelementteilen 8a und 8b, ferner den prinzipiellen Aufbau der Drehmomentwandler 30a und 30b sowie die Anordnung der auf die beiden Steuerelementteile 8a und 8b einwirkenden Federn 12a, 20 und 31. Die Figur zeigt zunächst den Mitnehmer 4, der im wesentlichen aus einer um die Y-Koordinate schwenkbaren Lagerachse 4a, einem mit dieser fest verbundenen Hebel 4b sowie eine beabstandet zu diesem gleichfalls mit der Lagerachse 4a fest verbundenen Platte 4c besteht. In der in Fig. 2 gezeigten Position liegt der Mitnehmer 4 mit seinem Hebel 4b am Leerlaufanschlag LL an. Das der Lagerachse 4a abgewandte Ende des Hebels 4b ist mit einem Kugelzapfen 4d zum Verbinden mit dem nicht näher dargestellten Gaszug 3 versehen. Die Platte 4c weist im wesentlichen die Form eines Dreiecks auf. In den der Lagerachse 4a entfernten Ecken der Platte 4c sind zwei in Y-Richtung sich erstreckende Bolzen 4e mit dieser verbunden, die entsprechend der Anordnung des Ansatzes 11 und der benachbarten Verdickung des Mitnehmers 4 gemäß der Darstellung der Fig. 1 einen Freilauf für das erste Steuerelementteil 8a bilden. Dieses weist eine in Richtung der Y-Koordinate verlaufende Lagerachse 81a auf, die drehfest das als Drosselklappe ausgebildete Stellglied 9 aufnimmt, wobei das dem Mitnehmer 4 zugewandte Ende der Lagerachse 81a drehfest mit einem Hebel 82a verbunden ist, der in den Raum zwischen den beiden Bolzen 4e ragt und damit in seiner Relativschwenkbewegung zum Mitnehmer 4 begrenzt ist. Der Hebel 82a spannt in Leerlaufrichtung des Stellgliedes 9 die Leerlauffeder 12a vor, die im Unterschied zu der Darstellung nach Fig. 1 bei der Prinzipskizze nach Fig. 2 an einem lagerachsfernen Lagerzapfen 4f des Mitnehmers 4 angreift. Grundsätzlich kann die Leerlauffeder 12a statt am Lagerzapfen 4f genau so an einem ortsfesten Punkt befestigt sein. Schließlich ist das dem Hebel 82a abgewandte Ende der Lagerachse 81a mit einem Hebel 83a verbunden, der seinerseits einen sich über das Ende der Lagerachse 81a in Richtung der Y-Koordinate erstreckenen Bolzen 84a aufweist.

Das zweite Steuerelementteil 8b mit den in dieses integrierten Drehmomentwandlern 30a und 30b ist im wesentlichen durch die jeweils in Richtung der Y-Koordinate angeordnete, als Getriebeantriebswelle 81b fungierende Motorwelle des Elektromotors 14, die Getriebezwischenwelle 82b sowie die drosselklappenseitige Getriebeabtriebswelle 83b gebildet, ferner durch ein mit der Getriebeantriebswelle 81b verbundenes Ritzel 84b, das mit einem mit der Getriebezwischenwelle 85b verbundenen Rad 85b zusammenwirkt. Ein mit dieser Welle weiterhin verbundenes Ritzel 86b wirkt mit einem mit der Getriebeabtriebswelle 83b verbundenen Rad 87b zusammen. Schließlich weist das der Drosselklappe 9 zugewandte Ende der Getriebeabtriebswelle 83b einen Hebel 88b auf, der auf der der minimalen Leerlaufstellung zugeordneten Seite des Bolzens 84a in dessen Stellglied ragt.

Die Getriebeabtriebswelle 83b umschließt die als Spiralfeder ausgebildete Notlauffeder 20. Diese greift mit ihrem inneren Ende an einem beabstandet zur Getriebeabtriebswelle 83b mit dem Rad 87b verbundenen Bolzen 89b an. Das äußere Ende der Notlauffeder 20 ist mit einem ortsfesten Punkt 33 verbunden. Die Notlauffeder 20 spannt die Getriebeabtriebswelle 83b und damit das zweite Steuerelementteil 8b insgesamt in Richtung maximaler Leerlaufstellung in die Leerlaufnotstellung vor. In dieser ist die Spiralfeder entweder entspannt, oder es ist ein separater Anschlag vorgesehen, mit dem der Bolzen 89b bei geringfügig vorgespannter Feder in Anlage gelangt.

Die Getriebeantriebswelle 81b umschließt die gleichfalls als Spiralfeder ausgebildete Hilfsfeder 31, die mit ihrem inneren Ende an einem mit der Getriebeantriebswelle 81b drehfest verbundenen Hebel 80b und mit ihrem äußeren Ende am ortsfesten Punkt 32 angreift. Die Hilfsfeder 31 spannt die Getriebeantriebswelle 81b und damit das zweite Steuerelementteil 8b insgesamt in Richtung minimaler Leerlaufstellung über den gesamten Leerlaufregelbereich vor.

Beim elektromotorischen Betrieb des Stellgliedes 9 werden die Bewegungen des Elelektromotors 14 über die beiden Drehmomentwandler 30a und 30b annähernd gleich übersetzt. Es ist vorgesehen, daß die beiden Drehmomentwandler jeweils ein Übersetzungsverhältnis 10 aufweisen, womit sich eine Gesamtübersetzung von 100 ergibt. Unterstellt man, daß die Drosselklappe 9 zwischen den Betriebsstellungen LLₘᵢₙ und LLₘₐₓ in einem Winkelbereich von 8° elektromotorisch zu verstellen ist, bedeutet dies, daß die Motorwelle und damit die Getriebeantriebswelle 81b um 800° zu verschwenken ist. Insbesondere die Hilfsfeder 31 stellt dabei sicher, daß bei einem Defekt der elektronischen Regeleinrichtung 17 oder des Elektromotors 14 das Reib-/Rastmoment des stromlosen Elektromotors 14 in jeder Stellung überwunden wird, so daß die Rückführung der Drosselklappe 9 unter Zuhilfenahme der Leerlauffeder 12a gewährleistet ist. Bei der Übersetzung der Drehbewegung der Motorwelle ist die Istwerterfassungseinrichtung 18 vorteilhaft im Bereich der Getriebezwischenwelle 82b angeordnet, womit sich ein wesentlich verbessertes Auflösungsvermögen der Istwerterfassungseinrichtung 18 ergibt.

### Bezugszeichenliste

- 1: Fahrpedal
- 2: Hebel
- 3: Gaszug
- 4: Mitnehmer
- 4a: Lagerachse
- 4b: Hebel
- 4c: Platte
- 4d: Kugelzapfen
- 4e: Bolzen
- 4f: Lagerzapfen
- 5: Rückzugfeder
- 6a: Rückstellfeder
- 6b: Rückstellfeder
- 7: Automatikzug
- 8a: erstes Steuerelementteil
- 81a: Lagerachse
- 82a: Hebel
- 83a: Hebel
- 84a: Bolzen
- 8b: zweites Steuerelementteil
- 80b: Hebel
- 81b: Getriebeantriebswelle
- 82b: Getriebezwischenwelle
- 83b: Getriebeabtriebswelle
- 84b: Ritzel
- 85b: Ritzel
- 86b: Ritzel
- 87b: Ritzel
- 88b: Hebel
- 89b: Bolzen
- 9: Stellglied
- 10: Ausnehmung
- 11: Ansatz
- 12a: Leerlauffeder
- 14: Elektromotor
- 15: Ansatz
- 16: Anschlag
- 17: elektronische Regeleinrichtung
- 18: Istwerterfassungseinrichtung
- 19: Leerlaufkontakt
- 20: Notlauffeder
- 21: Hülse
- 22: Anschlag
- 23: Stößel
- 24: Pedalkontaktschalter
- 28: Baueinheit
- 28a: Baueinheit
- 29: ortsfester Punkt
- 30a: Drehmomentwandler
- 30b: Drehmomentwandler
- 31: Hilfsfeder
- 32: ortsfester Punkt
- 33: ortsfester Punkt

## Patentansprüche

1. Einrichtung zur Verstellung eines die Leistung einer Brennkraftmaschine bestimmenden Stellglieds (9) durch ein Steuerelement bestehend aus
- einem ersten Steuerelementteil (8a),
= das mit einem Mitnehmer (4) zusammenwirkt, der
≡ mit einem Fahrpedal (1) und einer Rückstellfeder (6a, 6b) gekoppelt ist und
= an dem eine in Schließrichtung des Stellglieds (9) über den gesanten Leerlaufbereich wirkende Rückstellfeder (12a) angreift,
- einem zweiten Steuerelementteil (8b),
= das von einem elektrischen Stellantrieb (14) verstellbar ist, der
≡ von einer elektronischen Regeleinrichtung (17) angesteuert wird, und
= an dem eine in Öffnungsrichtung des Stellglieds (9) bis zu einer definierten Leerlaufnotstellung LLₙₒₜ wirkende Notlauffeder (20) angreift,
wobei
- der Stellweg des Mitnehmers (4) in Schließrichtung des Stellglieds (9) durch einen Leerlaufanschlag (LL) begrenzt ist,
- das erste Steuerelementteil (8a) vom zweiten Steuerelementteil (8b) in Öffnungsrichtung des Stellgliedes (9) mitnehmbar ist und
- die Steuerelementteile (8a, 8b) vom Stellantrieb (14) zwischen einem Anschlag (LLₘᵢₙ) für kleinste Leerlaufleistung und einem Anschlag (LLₘₐₓ) für größte Leerlaufleistung relativ zum Mitnehmer (4) bewegbar ist, wenn letzterer am Leerlaufanschlag (LL) anliegt,
dadurch gekennzeichnet, daß
- zwischen dem zweiten Steuerelementteil (8b) und dem Stellantrieb (14) ein Getriebe (30a, 30b) vorgesehen ist,
- das zweite Steuerelementteil (8b) mittels einer über den gesamten Leerlaufbereich in Schließrichtung des Stellglieds (9) wirkenden Hilfsfeder (31) vorgespannt ist und
- die Federkraft der Notlauffeder (20) größer ist als die Summe der Federkräfte der Rückstellfeder (12a) und der Hilfsfeder (31).

2. Einrichtung nach Anspruch 1, dadurch gekennzeichnet, daß das Getriebe eine Getriebeantriebswelle (81b), eine Getriebezwischenwelle (82b) und eine Getriebeabtriebswelle (83b) aufweist.

3. Einrichtung nach Anspruch 2, dadurch gekennzeichnet, daß ein zweistufiges Getriebe vorgesehen ist.

4. Einrichtung nach Anspruch 3, dadurch gekennzeichnet, daß das Getriebe ein Untersetzungsverhältnis von 50 bis 200, vorzugsweise von 70 bis 100 hat.

5. Einrichtung nach Anspruch 4, dadurch gekennzeichnet, daß das Untersetzungsverhältnis in beiden Getriebestufen annähernd gleich ist.

6. Lastverstelleinrichtung nach einem der Ansprüche 2 bis 5, dadurch gekennzeichnet, daß die Notlauffeder (20) im Bereich der Getriebeabtriebswelle (83b) angeordnet ist.

7. Lastverstelleinrichtung nach einem der Ansprüche 2 bis 6, dadurch gekennzeichnet, daß die Hilfsfeder (31) im Bereich der Getriebeantriebswelle (81b) angeordnet ist.

8. Lastverstelleinrichtung nach Anspruch 6 oder 7, dadurch gekennzeichnet, daß die Notlauffeder (20) und die Hilfsfeder (31) als Spiralfedern ausgebildet sind, die die Getriebeabtriebswelle (83b) bzw. die Getriebeantriebswelle (81b) umschließen.

## Claims

1. A device for adjusting an actuator (9) which determines the output of an internal combustion engine by means of a control element consisting of
- a first control element part (8a), which
= cooperates with a driver (4), which
≡ is coupled to an accelerator pedal (1) and a pull-back spring (6a, 6b) and
= on which a pull-back spring (12a) acts, which pull-back spring acts in the direction of closure of the actuator (9) over the entire idle-running range,
- a second control element part (8b), which
= can be adjusted by an electrical actuating drive (14), which
≡ is triggered by an electronic controller (17), and
= on which an emergency running spring (20) acts, which spring acts in the direction of opening of the actuator (9) as far as a defined idle-running emergency position LLₙₒₜ,
wherein
- the path of adjustment of the driver (4) in the direction of closure of the actuator (9) is limited by an idle-running stop (LL),
- the first control element part (8a) can be entrained by the second control element part (8b) in the direction of opening of the actuator (9), and
- the control element parts (8a, 8b) can be moved by the actuating drive (14) in relation to the driver (4) between a stop (LLₘᵢₙ) for the lowest idle-running output and a stop (LLₘₐₓ) for the highest idle-running output when the driver is seated against the idle-running stop (LL),
characterised in that
- a transmission (30a, 30b) is provided between the second control element part (8b) and the actuating drive (14),
- the second control element part (8b) is preloaded by means of an auxiliary spring (31) acting over the entire idle-running range in the direction of closure of the actuator (9), and
- the spring force of the emergency-running spring (20) is greater than the sum of the spring forces of the pull-back spring (12a) and of the auxiliary spring (31).

2. A device according to claim 1, characterised in that the transmission comprises a transmission drive shaft (81b), a transmission intermediate shaft (82b) and a transmission driven shaft (83b).

3. A device according to claim 2, characterised in that a two-stage transmission is provided.

4. A device according to claim 3, characterised in that the transmission has a step-down ratio of 50 to 200, preferably of 70 to 100.

5. A device according to claim 4, characterised in that the step-down ratio is approximately the same in both transmission stages.

6. A load adjusting device according to any one of claims 2 to 5, characterised in that the emergency-running spring (20) is disposed in the region of the transmission driven shaft (83b).

7. A load adjusting device according to any one of claims 2 to 6, characterised in that the auxiliary spring (31) is disposed in the region of the transmission drive shaft (81b).

8. A load adjusting device according to claim 6 or 7, characterised in that the emergency-running spring (20) and the auxiliary spring (31) are constructed as flat spiral springs which surround the transmission driven shaft (83b) and the transmission drive shaft (81b), respectively.

## Revendications

1. Dispositif de changement de position, au moyen d'un élément de commande, d'un organe de réglage (9) qui détermine la puissance d'un moteur à combustion interne, dispositif composé
d'un premier élément (8a) de commande, qui coopère avec un élément (4) d'entraînement,lequel est couplé à une pédale (1) des gaz et à un ressort de rappel (6a,6b), et sur lequel est accroché un ressort de rappel (12a) agissant sur l'organe de réglage dans le sens de la fermeture de l'organe de réglage (9) sur l'ensemble de la plage de ralenti,
d'un deuxième élément (8b) de commande qui peut être déplacé, au moyen d'un organe électrique (14) d'entraînement pour **changement** de position, organe qui est commandé par un dispositif électronique (17) de régulation et
sur lequel est accroché un ressort de marche de secours (20) agissant dans le sens de l'ouverture de l'organe de réglage (9) jusqu'à une position de ralenti de secours (LL_{Not}) définie,
- la course de déplacement de l'élément (4) d'entraînement dans le sens de fermeture de l'organe (9) de réglage étant limitée par une butée de ralenti (LL),
- le premier élément (8a) de commande pouvant être entraîné par le deuxième élément (8b) de commande dans le sens de l'ouverture de l'organe (9) de commande, et
- les éléments (8a,8b) de commande pouvant être déplacés par l'organe (14) d'entraînement pour changement de position, entre une butée (LLₘᵢₙ) pour la plus faible puissance de ralenti et une butée (LLₘₐₓ) pour la plus forte puissance de ralenti, par rapport à l'élément d'entraînement (4), lorsque ce dernier est en appui sur la butée LL de ralenti, dispositif caractérisé en ce que
- entre le deuxième élément (8b) de commande et l'organe (14) d'entraînement de réglage on prévoit un réducteur (30a,30b),
- en ce que le deuxième élément (8b) de commande est placé sous contrainte préalable au moyen d'un ressort auxiliaire (31), qui agit sur l'ensemble de la plage de ralenti dans le sens de fermeture de l'organe de réglage (9) et
- en ce que la force élastique du ressort (20) de marche de secours est supérieure à la somme des forces élastiques du ressort de rappel (12a) et du ressort auxiliaire (31).

2. Dispositif selon la revendication 1, caractérisé en ce que le réducteur présente un arbre d'entraînement (81b) de réducteur, un arbre intermédiaire (82b) de réducteur, et un arbre de sortie (83b) de réducteur.

3. Dispositif selon la revendication 2, caractérisé en ce que l'on prévoit un réducteur à deux étages.

4. Dispositif selon la revendication 3, caractérisé en ce que le réducteur a un rapport de réduction de 50 à 200, de préférence de 70 à 100.

5. Dispositif selon la revendication 4, caractérisé en ce que le rapport de réduction est approximativement égal dans les deux étages de réduction.

6. Dispositif de réglage de charge selon une des revendications 2 à 5, caractérisé en ce que le ressort (20) de marche de secours est disposé dans la zone de l'arbre de sortie (83b) de réducteur.

7. Dispositif de réglage de charge selon une des revendications 2 à 6, caractérisé en ce que le ressort auxiliaire (31) est disposé dans la zone de l'arbre d'entraînement (81b) de réducteur.

8. Dispositif de réglage de charge selon la revendication 6 ou 7, caractérisé en ce que le ressort (20) de marche de secours et le ressort auxiliaire (31) ont une conformation de ressorts spiraux, qui entourent l'arbre de sortie (83b) ou respectivement l'arbre d'entraînement (81b) de réducteur.
